# EUROPÄISCHE PATENTSCHRIFT

(11) **EP 0 137 353 B1**
(45) Veröffentlichungstag und Bekanntmachung des Hinweises auf die Patenterteilung: **02.09.1987**
(21) Anmeldenummer: 84111028.1
(22) Anmeldetag: 15.09.1984
(51) Int. Cl.: G03G 15/10, G03G 21/00

(54) **Spritzschutzvorrichtung für ein elektrofotografisches Kopiergerät**
Splash guard device for an electrophotographic copying apparatus
Dispositif de protection contre les projections pour un appareil à copier électrophotographique

(30) Priorität: 26.09.1983 DE 3334807
(43) Veröffentlichungstag der Anmeldung: 17.04.1985
(73) Patentinhaber: HOECHST AKTIENGESELLSCHAFT, 65926 Frankfurt am Main (DE)
(72) Erfinder: Moraw, Roland Dr., D-6200 Wiesbaden-Naurod (DE); Schädlich, Günther, D-6200 Wiesbaden-Naurod (DE); Schön, Klaus-Peter, D-6200 Wiesbaden (DE)

## Beschreibung

Die Erfindung betrifft eine Spritzschutzvorrichtung für ein elektrofotografisches Kopiergerät, das eine Entwicklungseinrichtung zum Flüssigentwickeln aufweist, die im Abstand zu einem fotoleitfähigen Aufzeichnungsmaterial angeordnet ist und aus einer Entwickelelektrode und einem Behälter für Flüssigentwickler besteht.

In elektrofotografischen Kopiergeräten, die mit Flüssigentwicklung und Bildübertragung arbeiten, wird im allgemeinen eine Entwickelelektrode verwendet, die auf einer bestimmten Spannung liegt und in geringem Abstand zu dem Fotoleiter angeordnet ist. Die Entwickelelektrode ist dabei in ihrer Formgebung an die Fotoleitertrommel angepaßt und die Zufuhr von Flüssigentwickler von einem Behälter erfolgt über eine Zufuhrleitung mittels einer Pumpe, vgl bspw. DE-A-2 621 861 oder GB-A-1 491 022.

Bei der Verwendung einer derartigen Entwickelelektrode tritt oft die Schwierigkeit auf, daß sich bei längerer Betriebszeit die Entwickelelektrode mit Toner aus dem Flüssigentwickler belegt, wobei dieser Tonerbelag, solange er dünn bleibt, den Kopiervorgang als solchen nicht beeinträchtigt. Der Toner belegt die Entwickelelektrode nicht gleichmäßig, vielmehr wird er an einigen wenigen Stellen stärker niedergeschlagen als an anderen Stellen. Werden diese Beläge aus Toner auf der Entwickelelektrode so dick, daß sie den Querschnitt des Spaltes zwischen der Fotoleitertrommel und der Entwickelelektrode merklich verengen, so fließt die von der Pumpe durch die Zufuhrleitung hochgepumpte Entwicklerflüssigkeit nicht mehr über alle Ränder der Entwickelelektrode gleichmäßig verteilt in den Behälter für den Flüssigentwickler zurück, sondern auf kürzestem Wege bevorzugt seitlich über die Kanten der Entwickelelektrode. Dabei kann es vorkommen, daß der Druck des Flüssigentwicklers so groß wird, daß er über den Rand des Behälters in das Innere des Kopiergeräts spritzt, dieses verschmutzt und sogar aus dem Kopiergerät herausläuft.

Aufgabe der Erfindung ist es, eine Spritzschutzvorrichtung für ein elektrofotografisches Kopiergerät der eingangs genannten Art zu schaffen, durch die eine Verunreinigung des Inneren des Kopiergeräts und somit von verschiedenen Betriebseinrichtungen des Kopiergeräts durch Flüssigentwickler, der aus dem Spalt zwischen Entwickelelektrode und Fotoleiter herausspritzt, verhindert wird.

Diese Aufgabe wird erfindungsgemäß dadurch gelöst, daß im Abstand zu mindestens einem Rand der Entwickelelektrode und senkrecht zu der Entwickelelektrode ein Begrenzungselement vorgesehen ist, das elastisch und flüssigkeitsdicht an einer Randzone einer das Aufzeichnungsmaterial tragenden Trommel anliegt.

In Ausgestaltung der Erfindung erstreckt sich das Begrenzungselement über die gesamte Breite der Entwickelelektrode. Die Höhe des Begrenzungselements ist dabei zumindest gleich dem Spalt zwischen der Entwickelelektrode und dem Aufzeichnungsmaterial. Darüber hinaus ist vorgesehen, daß sich das Begrenzungselement von dem Aufzeichnungsmaterial bis unterhalb des oberen Randes des Behälters für den Flüssigentwickler erstreckt.

Die weitere Ausbildung der Erfindung ergibt sich aus den Merkmalen der Ansprüche 5 bis 10.

Mit der Erfindung werden die Vorteile erzielt, daß durch das flüssigkeitsdichte, elastische Anliegen der Begrenzungs- bzw. Spritzschutzelemente an der Trommel nahe dem Aufzeichnungsmaterial, das im allgemeinen ein auf der Zylinderumfangsfläche einer Trommel aufgebrachter Fotoleiter ist und dadurch, daß sich die Begrenzungselemente über den oberen Rand des Flüssigentwicklerbehälters in dessen Inneres erstrecken, der seitlich aus der Entwickelelektrode austretende Flüssigentwickler in den Behälter umgelenkt wird und eine Verschmutzung des Inneren des Kopiergeräts weitgehend vermieden wird. Von Vorteil ist auch, daß Service-Arbeiten an dem Kopiergerät, wie beispielsweise der Ein- bzw. Ausbau der Fotoleitertrommel, des Flüssigentwickler-Vorratsbehälters, das Nachfüllen von Flüssigentwickler u. dgl. durch die Begrenzungselemente nicht beeinträchtigt werden. Von Vorteil ist ferner, daß der nachträgliche Einbau der Spritzschutzelemente in Kopiergeräten ohne viel Aufwand möglich ist, so daß deren Betriebssicherheit und Wartungsfreundlichkeit verbessert werden.

Die Erfindung wird nachstehend anhand von Ausführungsbeispielen unter Bezugnahme auf die Zeichnungen näher erläutert.

Es zeigen:
Fig. 1 in schematischer Schnittdarstellung eine Seitenansicht eines bekannten elektrofotografischen Kopiergeräts mit Flüssigentwicklung und Bildübertragung,
Fig. 2 eine schematische Ansicht des Kopiergeräts nach Fig. 1,
Fig. 3 eine schematische Seitenansicht eines Kopiergeräts mit einer ersten Ausführungsform der Spritzschutzvorrichtung nach der Erfindung,
Fig. 4 in schematischer Darstellung eine andere Ausführungsform der Spritzschutzvorrichtung nach der Erfindung,
Fig. 5 und 6 schematische Ansichten einer weiteren Ausführungsform der Spritzschutzvorrichtung nach der Erfindung, und
Fig. 7 eine schematische Schnittdarstellung eines Kopiergeräts mit einer beweglich aufgehängten Spritzschutzvorrichtung nach der Erfindung.
Fig. 1 und 2 zeigen den Aufbau eines bekannten elektrofotografischen Kopiergeräts mit Flüssigentwicklung und trommelförmigem Aufzeichnungsmaterial 3. Das Kopiergerät enthält eine Trommel 1, beispielsweise einen Metallzylinder mit einer Fotoleiterschicht aus Selen als Aufzeichnungsmaterial 3, und um die in Pfeilrichtung drehbare Trommel 1 sind Einrichtungen wie eine Ladungskorona 2, eine Entwickelelektrode 5, eine Dosierwalze 8 mit einem Wischerblatt 9, eine Bildübertragungseinrichtung mit einer Übertragungskorona 13, eine Reinigungseinrichtung mit einer Reinigungswalze 14 und eine Abstreiflippe 15 und eine Löschkorona 16 angeordnet.

Das Aufzeichnungsmaterial 3 wird von der Ladungskorona 2 aufgeladen und durch bildmäßig differenziertes Licht 23 belichtet, das in nicht dargestellter Weise eine zu kopierende Vorlage durchstrahlt bzw. von dieser reflektiert wird, bevor es auf das Aufzeichnungsmaterial 3 auftrifft. Das auf dem Aufzeichnungsmaterial 3 ausgebildete elektrostatische Ladungsbild wird mit dem Flüssigentwickler mit Hilfe einer Entwickelelektrode 5 zu einem Tonerbild entwickelt. Die Entwickelelektrode 5 liegt lose auf dem Behälter 4 auf und ist mit einer Zuführung 7 für den Flüssigentwickler verbunden, der von einer nicht dargestellten Pumpe innerhalb des Behälters 4 hochgepumpt wird. Die Entwickelelektrode 5 ist in ihrer Ausgestaltung der Krümmung der Trommel 1 angepaßt, wobei die Ränder der Entwickelelektrode 5 nach unten umgebogen sind und Winkel bilden, die auf Positionierstiften 6, 6' aufsitzen, die in Führungsbuchsen des Kopiergeräts eingeschoben sind. Sobald der Behälter 4 in das Kopiergerät eingeschoben wird, erfolgt ein Anheben der Entwickelelektrode 5 um bis zu 3 mm, so daß je nach Einstellung zwischen dem Aufzeichnungsmaterial 3 auf der Trommel 1 und der Entwickelelektrode 5 ein Spalt a von 0,5 bis 1 mm gebildet wird.

Nach der Entwicklung wird überschüssiger Flüssigentwickler auf dem Aufzeichnungsmaterial 3 durch die Dosierwalze 8, die mit dem Wischerblatt 9 zusammenarbeitet, von dem Aufzeichnungsmaterial 3 entfernt. Die Dosierwalze 8 bildet mit Unterstützung durch seitliche Führungsrollen 10, 10' einen Spalt mit den Stirnflächen der Trommel 1 von etwa 50 J.Lm. Die Führungsrollen 10, 10' rollen auf Randzonen 11,11' der Trommel 1 ab. Diese Randzonen 11, 11' sind nicht mit dem Aufzeichnungsmaterial 3 beschichtet und können beispielsweise zur Verbesserung der Abriebfestigkeit, wenn der Metallzylinder der Trommel 1 aus Aluminium besteht, eloxiert sein.

Die Übertragung des Tonerbildes von dem Aufzeichnungsmateriel 3 auf einen Kopienträger 12 erfolgt in einer nicht näher bezeichneten Bildübertragungseinrichtung mit Hilfe der Übertragungskorona 13. Die Übertragungskorona 13 lädt hierzu den Kopienträger 12, beispielsweise ein Papierblatt, von der Rückseite her mit entgegengesetzter Polarität zu der polarität der Ladungen der Tonerteilchen auf.

Das Aufzeichnungsmaterial 3 wird anschließend in einer Reinigungseinrichtung durch die Reinigungswalze 14 aus Schaumstoff und die Abstreiflippe 15 von Tonerresten gereinigt. Die Löschkorona 16 neutralisiert auf dem gereinigten Aufzeichnungsmaterial 3 noch eventuell vorhandene Restladungen.

Fig. 3 zeigt schematisch eine erste Ausführungsform der erfindungsgemäßen Spritzschutzvorrichtung, die aus zwei Begrenzungselementen 17,17' besteht, die im Abstand zu den Rändern der Entwickelelektrode 5 und senkrecht zu der Entwickelelektrode angeordnet sind und elastisch sowie flüssigkeitsdicht an den Randzonen 11,11' der das Aufzeichnungsmaterial 3 tregenden Trommel 1 anliegen.

Die Begrenzungselemente 17, 17' erstrecken sich mindestens über die gesamte Breite b der Entwickelelektrode 5 zwischen den beiden Positionierstiften 6, 6'. Durch die Begrenzungselemente 17, 17' wird der im Störfall unter erhöhtem Druck seitlich austretende Flüssigentwickler gemäß den Pfeilen 18, 18' umgelenkt und in den Behälter 4 zurückgeleitet. Hierzu sind die Begrenzungselemente 17,17' mindestens so breit wie der Spalt a zwischen der Entwickelelektrode 5 und dem Aufzeichnungsmaterial 3 auf der Trommel 1. Bevorzugt wird jedoch eine Ausführungsform, bei der sich die Begrenzungselemente 17,17' von dem Aufzeichnungsmaterial 3 bis unterhalb des oberen Randes 27 des Behälters 4 erstrecken.

In der Praxis sind die Behälter 4 bzw. Entwicklerwannen vorne und hinten unterschiedlich breit, so daß es bei einem breiten Vorderteil in Verbindung mit einer entsprechenden abnehmbaren und abdeckenden Frontplatte des Kopiergeräts ausreicht, nur an einem Ende, bevorzugt dem hinteren Ende, ein Begrenzungselement 17 bzw. 17' anzubringen.

In Fig. 4 ist eine Ausführungsform der Spritzschutzvorrichtung dargestellt, die aus gewickelten Spiralfedern 21, 21' als Begrenzungselemente besteht. In der Zeichnung ist die Bezugszahl 21' so zu verstehen, daß eine zu der dargestellten Spiralfeder 21 identische Spiralfeder 21' nahe der hinteren Stirnfläche der Trommel 1 im Bereich der dort liegenden Randzone engebrecht ist. Die einzelne Spiralfeder 21, 21' besteht aus einer enggewickelten weichen Feder von etwa 3 mm Durchmesser. Die Enden 19, 19' der Spiralfeder sind als Haken oder Ösen ausgebildet, die an den Positionierstiften 8, 8' zur Halterung der Entwickelelektrode 5 eingehängt sind. Die Spirelfedern 21, 21' liegen elastisch mit nur leichtem Druck an den eloxierten Randzonen 11, 11' der Trommel 1 an, so daß der Abrieb in den Randzonen gering bleibt. Die Spiralfedern bestehen entweder gänzlich aus elastischem Kunststoff wie Polyurethangummi oder aus Metall, das an seiner Oberfläche von einem Schlauch aus elastischem Kunststoff wie Polyurethan umhüllt ist.

Eine weitere Ausführungsform der Spritzschutzvorrichtung ist in Fig. 5 dargestellt. Die Begrenzungselemente 17, 17' bestehen jeweils aus einer elastischen Folie, beispielsweise aus Polyester, mit einer Dicke von 100 um. Die Begrenzungselemente 17, 17' sind durch nicht gezeigte Winkel an den herabgezogenen Teilen der Entwickelelektrode 5 befestigt. Die der Krümmung der Trommel 1 angepaßte und entsprechend dem Krümmungsverlauf ausgeschnittene Oberkante 28 der Begrenzungselemente 17, 17' ist etwa 0,5 mm höher positioniert als es für eine druckfreie Berührung der Begrenzungselemente mit der Umfangsfläche der Trommel 1 erforderlich ist. Da bei eingeschobenem Behälter 4 die Begrenzungselemente 17, 17' angehoben werden, liegen die Oberkanten unter leichter Deformation elastisch an den Randzonen 11, 11' an und sind, wie Fig. 6 zeigt, leicht gebogen. Die elastischen Folien sind gegenüber Abrieb weitgehend formfest, so daß ihre Standzeit in dem Kopiergerät von einer Wartung bis zur nächsten Wartung desselben völlig ausreicht.

Die Aufhängung der Begrenzungselemente auf der Entwickelelektrode bzw. auf den Positionierstiften ermöglicht einen Wechsel der Trommel 1 oder des Behälters 4, ohne daß die Begrenzungselemente das Aufzeichnungsmaterial 3 bzw. den Fotoleiter berühren, wodurch eine Beschädigung der empfindlichen Fotoleiterschicht weitgehend vermieden wird. Die handelsüblichen Kopiergeräte sind im allgemeinen so gebaut, daß zur Entnahme der Fotoleitertrommel oder des Flüssigentwickler-Behälters eine Frontplatte aufgeschwenkt oder abgeschraubt werden muß. Dabei wird dann die Entwickelelektrode mit dem vorderen Begrenzungselement einseitig vorne abgesenkt. Bei der Herausnahme der Trommel 1 gleitet dann nur das hintere Begrenzungselement über die hintere Randzone der Trommel 1.

Bei der Herausnahme des Flüssigentwickler- Behälters wird die Entwickelelektrode mit dem hinteren Begrenzungselement abgesenkt, sobald die Positionierstifte aus den hinteren Führungsbuchsen gezogen werden.

Eine weitere Ausführungsform der Spritzschutzvorrichtung ist in Fig. 7 schematisch dargestellt. Gegenüber der Ausführungsform nach Fig. 6 besitzen die Begrenzungselemente 26, 26', bei denen es sich gleichfalls um elastische Folien aus Kunststoff handelt, paarweise Führungslöcher 20, 20' und 22, 22'. Diese Führungslöcher weisen einen um 0,5 bis 1 mm größeren Durchmesser als die Positionierstifte 6, 6' und Halterungsstangen 24, 24' auf, über welche die Folien mit den Führungslöchern geschoben werden. Die Halterungsstangen 24, 24' sind in einer nicht gezeigten Halterung eingesetzt bzw. eingeschraubt. Bei den Halterungsstangen kann es sich um Schrauben handeln, die im Hals verjüngt sind. Die derart beweglich aufgehängten Begrenzungselemente 26, 26' werden durch ein elastisches Element 25, beispielsweise eine Bandfeder, die sich mit einem Ende gegen den Boden des Behälters 4 für den Flüssigentwickler abstützt und mit dem anderen Ende an der Unterkante des Begrenzungselements 26, 26' anliegt, an die zum Aufzeichnungsmaterial 3 benachbarten Randzonen 11, 11' angedrückt. Bei dieser Ausführungsform wird der Vorteil erreicht, daß auch bei einem Abrieb der Oberkanten 28 der Begrenzungselemente 26, 26' der Kontakt mit der Zylinderumfangsfläche der Trommel 1 über die automatische Selbstnachstellung der Begrenzungselemente 26, 26' durch das elastische Element 25 stets aufrechterhalten bleibt, wodurch die Betriebssicherheit der Spritzschutzvorrichtung erhöht wird. Die erhöhte Betriebssicherheit wird im übrigen auch bei der Ausführungsform der Spritzschutzvorrichtung mit den spiralförmigen Begrenzungselementen nach Fig. 4 erreicht, da diese sich infolge der Federspannung immer spaltfrei an die Zylinderumfangsfläche der Trommel 1 anlegen.

Die Erfindung zeigt eine wartungsfreundliche Lösung auf, da die einzelnen Baugruppen wie Behälter bzw. Entwicklerwanne mit der aufliegenden Entwickelelektrode und die Fotoleiter-Trommel voneinander unabhängig dem Kopiergerät entnommen werden können, ohne daß die Gefahr einer mechanischen Beschädigung des empfindlichen Fotoleiters besteht. Es konnte aus diesen Gründen auch nicht die zunächst sehr einfach erscheinende, naheliegende Lösung herangezogen werden, die darin bestünde, die Höhe der Entwicklerwanne über die Höhe der Entwickelelektrode zu vergrößern. Eine weitere, zu überwindende Schwierigkeit bestand darin, nachträglich Abdichtungen der Stirnseiten der Trommel bzw. Umlenkungen für seitlich aus dem Spalt zwischen der Trommel und der Entwickelelektrode austretende Flüssigentwicklerstrahlen in das Kopiergerät einzubauen, da infolge der üblichen raumsparenden Bauweise dafür kaum Platz vorhanden ist.

## Patentansprüche

1. Spritzschutzvorrichtung für ein elektrofotografisches Kopiergerät, das eine Entwicklungseinrichtung zum Flüssigentwickeln aufweist, die im Abstand zu einem fotoleitfähigen Aufzeichnungsmaterial (3) angeordnet ist und aus einer Entwickelelektrode (5) und einem Behälter (4) für Flüssigentwickler besteht, dadurch gekennzeichnet, daß im Abstand zu mindestens einem Rand der Entwickelelektrode (5) und senkrecht zu der Entwickelelektrode (5) ein Begrenzungselement (17; 21; 26) vorgesehen ist, das elastisch und flüssigkeitsdicht an einer Randzone (11; 11') einer das Aufzeichnungsmaterial (3) tragenden Trommel (1) anliegt.

2. Spritzschutzvorrichtung nach Anspruch 1, dadurch gekennzeichnet, daß das Begrenzungselement (17; 21; 26) sich über die gesamte Breite (b) der Entwickelelektrode (5) erstreckt.

3. Spritzschutzvorrichtung nach Anspruch 1, dadurch gekennzeichnet, daß die Höhe des Begrenzungselements (17; 21; 26) zumindest gleich dem Spalt (a) zwischen der Entwickelelektrode (5) und dem Aufzeichnungsmaterial (3) ist.

4. Spritzschutzvorrichtung nach Anspruch 3, dadurch gekennzeichnet, daß sich das Begrenzungselement (17; 26) von dem Aufzeichnungsmaterial (3) bis unterhalb des oberen Randes (27) des Behälters (4) für den Flüssigentwickler erstreckt.

- 5. Spritzschutzvorrichtung nach den Ansprüchen 1 bis 4, dadurch gekennzeichnet, daß im Abstand zu jedem der beiden Ränder der Entwickelelektrode (5) ein Begrenzungselement (17,17'; 21, 21'; 26, 26') vorgesehen ist, das ein seitliches Austreten des Flüssigentwicklers aus dem Spalt (a) zwischen der Entwickelelektrode (5) und dem Aufzeichnungsmaterial (3) hemmt.

6. Spritzschutzvorrichtung nach einem der Ansprüche 1 bis 5, dadurch gekennzeichnet, daß das einzelne Begrenzungselement aus einer gewickelten Spiralfeder (21, 21') mit zu Haken oder Ösen gebogenen Enden (19,19') besteht, die an Positionierstiften (6, 6') für die Entwickelelektrode (5) eingehängt sind.

7. Spritzschutzvorrichtung nach Anspruch 6, dadurch gekennzeichnet, daß die Spiralfeder (21, 21') in ihrer Gesamtheit aus einem elastischen Kunststoff besteht bzw. ihre Oberfläche von einem Schlauch aus elastischem Kunststoff umhüllt ist.

8. Spritzschutzvorrichtung nach einem der Ansprüche 1 bis 5, dadurch gekennzeichnet, daß das Begrenzungselement aus einer elastischen Folie (17, 17'; 26, 26') besteht, deren Oberkante (28) der Krümmung der Auflagefläche für das Aufzeichnungsmaterial (3) angepaßt ist und daß die Oberkante (28) der Folie etwa einen halben Millimeter höher als das Aufzeichnungsmaterial liegt und die Folie (17,17'; 26, 26') während des Kontaktes mit dem Aufzeichnungsmaterial an diesem leicht deformiert anliegt.

9. Spritzschutzvorrichtung nach Anspruch 5, dadurch gekennzeichnet, daß zumindest eines der Begrenzungselemente zusammen mit der Entwickelelektrode (5) absenkbar ist.

10. Spritzschutzvorrichtung nach Anspruch 8, dadurch gekennzeichnet, daß in der elastischen Folie (26, 26') paarweise Führungslöcher (20, 20'; 22, 22') vorhanden sind, die einen 0,5 bis 1 mm größeren Durchmesser aufweisen als die Positionierstifte (6, 6') und im Hals verjüngte Halterungsstangen (24, 24'), über welche die Folie (26, 26') mit den Führungslöchern geschoben ist und daß ein elastisches Element (25), das sich mit einem Ende gegen den Boden des Behälters (4) für den Flüssigentwickler abstützt und mit dem anderen Snde an der Unterkante der Folie (26, 26') anliegt, die Folie an die zum Aufzeichnungsmaterial (3) benachbarten Randzonen (11, 11') andrückt.

## Claims

1. Splash guard for an electrophotographic copier with a developing station for the liquid development, which is arranged at a distance from a photoconductive recording material (3) and comprises a developing electrode (5) and a tank (4) containing a liquid developer, wherein a limiting element (17; 21; 26) is provided at a distance from at least one edge of the developing electrode (5) and perpendicularly with respect to the developing electrode (5) and is in elastic and liquid-tight contact with an external zone (11; 11') of a drum (1) carrying the recording material (3).

2. A splash guard as claimed in claim 1, wherein the limiting element (17; 21; 26) extends over the entire width (b) of the developing electrode (5).

3. A splash guard as claimed in claim 1, wherein the height of the limiting element (17; 21; 26) is at least equal to the height of the gap (a) between the developing electrode (5) and the recording material (3).

4. A splash guard as claimed in claim 3, wherein the limiting element (17; 26) extends downward from the recording material (3) to below the upper rim (27) of the tank (4) containing the liquid developer.

5. A splash guard as claimed in claims 1 to 4, wherein a limiting element (17,17'; 21, 21'; 26, 26') is provided at a distance from each of the two edges of the developing electrode (5), which prevents the liquid developer from flowing out laterally from the gap (a) between the developing electrode (5) and the recording material (3).

6. A splash guard as claimed in any of claims 1 to 5, wherein the individual limiting element comprises a spirally wound spring (21, 21'), the ends (19, 19') of which are bent to form hooks or eyes which are fastened to positioning pins (6, 6') for the developing electrode (5).

7. A splash guard as claimed in claim 6, wherein the spiral spring (21, 21') is entirely comprised of an elastic plastic material or its surface is enclosed in a tube comprised of an elastic plastic material.

8. A splash guard as claimed in any of claims 1 to 5, wherein the limiting element comprises an elastic sheet (17,17'; 26, 26'), the upper edge (28) of which is adapted to the curvature of the support surface for the recording material (3) and wherein the upper edge (28) of the sheet is disposed approximately 0.5 mm higher than the recording material (3) and the sheet (17, 17'; 26, 26') is slightly deformed when in contact with the recording material.

9. A splash guard as claimed in claim 5, wherein at least one of the limiting elements can be lowered together with the developing electrode (5).

10. A splash guard as claimed in claim 8, wherein pairs of guide holes (20, 20'; 22, 22') are present in the elastic sheet (26, 26'), the diameter of which guide holes is by 0.5 to 1 mm larger than the diameter of the positioning pins (6, 6') and of mounting bars (24, 24') with tapered necks, over which the sheet (26, 26') is slipped by means of the guide holes and wherein an elastic element (25), one end of which rests on the bottom of the tank (4) containing the liquid developer and the other end of which contacts the lower edge of the sheet (26, 26') presses the sheet against the external zones (11,11') adjacent to the recording material (3).

## Revendications

1. Dispositif de protection contre les projections pour copieur électrophotographique comprenant un dispositif de développement à développateur liquide, disposé à une certaine distance d'un matériau d'enregistrement photoconducteur (3) et constitué d'une électrode de développement (5) et d'une cuve (4) à développateur liquide, caractérisé en ce qu'il est composé d'un élément de limitation (17; 21; 26) qui est disposé à une certaine distance d'au moins un bord de l'électrode de développement (5) et perpendiculairement à celle-ci et qui repose de manière élastique et étanche aux liquides contre une lisière (11,11') d'un tambour (1) portant le matériau d'enregistrement (3).

2. Dispositif de protection contre les projections selon la revendication 1, caractérisé en ce que l'élément de limitation (17; 21; 26) s'étend sur toute la largeur (b) de l'électrode de développement (5).

3. Dispositif de protection contre les projections selon la revendication 1, caractérisé en ce que la hauteur de l'élément de limitation (17; 21; 26) est au moins égale à l'interstice (a) compris entre l'électrode de développement (5) et le matériau d'enregistrement (3).

4. Dispositif de protection contre les projections selon la revendication 3, caractérisé en ce que l'élément de limitation (17; 26) s'étend du matériau d'enregistrement (3) jusqu'au dessous du bord supérieur (27) de la cuve (4) à développateur liquide.

5. Dispositif de protection contre les projections selon les revendications 1 à 4, caractérisé en ce qu'il est composé à une certaine distance de chacun des deux bords de l'électrode de développement (5), d'un élément de limitation (17, 17'; 21, 21'; 26, 26') qui empêche le développateur liquide de s'échapper latéralement par l'interstice (a) compris entre l'électrode de développement (5) et le matériau d'enregistrement (3).

6. Dispositif de protection contre les projections selon l'une des revendications 1 à 5, caractérisé en ce que chaque élément de limitation est fait d'un ressort enroulé en spirale (21, 21') aux extrémités (19, 19') recourbées en crochet ou en oeillet qui sont fixées à des tiges de positionnement (6, 6') pour l'électrode de développement (5).

7. Dispositif de protection contre les projections selon la revendication 6, caractérisé en ce que les ressorts en spirale (21, 21') sont dans leur totalité faits en une matière plastique élastique ou sont recouverts d'un tube en matière plastique élastique.

6. Dispositif de protection contre les projections selon l'une des revendications 1 à 5, caractérisé en ce que l'élément de limitation est fait en une feuille élastique (17, 17'; 26, 26') dont le bord supérieur (28) s'adapte à la courbure de la surface d'appui pour le matériau d'enregistrement (3) et se situé a environ 0,5 mm au-dessus du matériau d'enregistrement et qui repose faiblement déformée pendant son contact avec le matériau d'enregistrement.

9. Dispositif de protection contre les projections selon la revendication 5, caractérisé en ce qu'au moins un des éléments de limitation peut être abaissé avec l'électrode de développement (5).

10. Dispositif de protection contre les projections selon la revendication 8, caractérisé en ce que la feuille élastique (26, 26') comporte des perforations de guidage (20, 20'; 22, 22') disposées par couple qui ont un diamètre supérieur de 0,5 à 1 mm à celui des tiges de positionnement (6, 6') ainsi que des barres de support (24, 24') du collet rétréci sur lesquelles la feuille (26, 26') est poussée avec les perforations de guidage et en ce qu'un élément élastique (25) qui prend appui contre le fond de la cuve (4) a développateur par l'une de ses extremités et repose sur le bord inférieur de la feuille (26, 26') par son autre extrémité, presse la feuille contre les lisières (11,11') voisines du matériau d'enregistrement (3).
